# FASCICULE DE BREVET EUROPEEN

(11) **EP 2 400 240 B1**
(45) Date de publication et mention de la délivrance du brevet: **20.04.2016**
(21) Numéro de dépôt: 11165429.9
(22) Date de dépôt: 10.05.2011
(51) Int. Cl.: F25B 13/00

(54) **Procédé de contrôle d`un dispositif de stockage dans un circuit de réfrigérant**
Kontrollverfahren einer Lagervorrichtung in einem Kühlmittelkreislauf
Method for controlling a storage device in a coolant circuit

(30) Priorité: 31.05.2010 FR 1002277
(43) Date de publication de la demande: 28.12.2011
(73) Titulaire: Valeo Systemes Thermiques, 78320 Le Mesnil Saint Denis (FR)
(72) Inventeur: Yahia, Mohamed, 75005, Paris (FR); Liu, Jin-Ming, 78700, Conflans Sainte Honorine (FR)
(74) Mandataire: Vieillevigne, Sébastien Nicolas Bernard

(56) Documents cités:
- WO-A2-2008/037896
- WO-A2-2010/024553
- JP-A- 2005 042 943
- US-A- 2 677 243
- US-A- 4 165 037
- US-A- 4 798 059
- US-A1- 2002 162 342
- US-A1- 2003 042 014
- US-A1- 2006 096 308

## Description

Le secteur technique de la présente invention est celui des boucles de climatisation utilisées dans les véhicules automobiles. Plus particulièrement, l'invention vise une boucle de climatisation utilisée en mode chauffage ou pompe à chaleur et intégrant un dispositif de stockage de calories.

Un véhicule automobile est classiquement équipé d'une boucle de climatisation à l'intérieur de laquelle circule un fluide réfrigérant ou fluide frigorigène. Cette boucle comprend classiquement un compresseur, un refroidisseur de gaz ou condenseur, un détendeur et un évaporateur parcourus par un fluide frigorigène. L'évaporateur est installé dans une installation de ventilation, chauffage et/ou climatisation généralement montée dans l'habitacle du véhicule pour fournir à ce dernier un flux d'air chaud ou un flux d'air froid en fonction d'une demande de l'utilisateur du véhicule. Le refroidisseur de gaz ou condenseur est quant à lui classiquement installé en face avant du véhicule pour être traversé par le flux d'air extérieur au véhicule.

Cette boucle de réfrigérant peut être utilisée au moins en mode refroidissement ou en mode chauffage. En mode refroidissement, le fluide réfrigérant est mis en circulation par le compresseur qui l'envoi vers le refroidisseur de gaz ou condenseur où le fluide réfrigérant est refroidit par le flux d'air extérieur. Puis, le fluide réfrigérant circule vers le détendeur où il subit un abaissement de sa pression avant d'entrer dans l'évaporateur. Le fluide réfrigérant traversant l'évaporateur est alors chauffé par le flux d'air traversant l'installation de ventilation, ce qui se traduit corrélativement par un refroidissement de ce flux d'air dans le but de refroidir ou climatiser l'habitacle du véhicule. Le circuit étant une boucle fermée, le fluide réfrigérant retourne alors vers le compresseur.

En mode chauffage, le fluide est mis en circulation par le compresseur qui l'envoi vers l'évaporateur, ce dernier se comportant alors comme un condenseur, où le fluide réfrigérant est refroidit par l'air circulant dans l'installation de ventilation. Cet air se réchauffe donc au contact de l'évaporateur et chauffe ainsi l'habitacle du véhicule. Après passage dans l'évaporateur, le fluide réfrigérant est détendu par le détendeur avant d'arriver dans le refroidisseur de gaz ou condenseur. Le flux d'air extérieur chauffe alors le fluide réfrigérant et le flux d'air extérieur est par conséquent plus froid après son passage dans le condenseur comparé à sa température avant son passage au travers du condenseur. Le fluide réfrigérant retourne alors vers le compresseur.

L'amélioration du coefficient de performance d'une telle boucle est souhaitée. L'installation d'un dispositif de stockage qui échange avec le fluide réfrigérant vient améliorer la situation car une partie de la puissance chaude peut être stockée puis restituée en cas de besoin, notamment dans des situations où le condenseur givre ce qui gène de manière importante l'échange entre le fluide réfrigérant et l'air extérieur.

Cependant, les conditions de contrôle de ce dispositif de stockage ne sont pas maîtrisées.

US 2677 243 divulgues un procede selon le preambule de la revendication 1 et un dispositif selon le preambule de la revendication 11.

Le but de la présente invention est donc de résoudre l'inconvénient décrit ci-dessus principalement en contrôlant de manière astucieuse l'échange entre le fluide réfrigérant et le dispositif de stockage de calories en fonction des phases de fonctionnement et de rendement disponibles avec le circuit de réfrigérant. En particulier, l'invention permet de contrôler l'échange thermique entre le fluide réfrigérant et le dispositif de stockage lors des phases de fonctionnement de la boucle dans lesquelles le condenseur n'est pas givré. Ainsi, l'invention permet d'utiliser les calories disponibles du dispositif de stockage au départ réservées pour le dégivrage du condenseur pour améliorer le coefficient de performance de la boucle lorsque le condenseur n'est pas givré.

L'invention a donc pour objet un procédé de contrôle d'un dispositif de stockage selon la revendication 1.

A l'inverse, ledit procédé interdit l'échange thermique entre le matériau et le fluide frigorigène quand la température du matériau est supérieure à la température du fluide frigorigène déterminée en sortie de l'échangeur intérieur.

Selon une première caractéristique de l'invention, la circulation de fluide frigorigène dans la conduite est placée sous la dépendance d'un dispositif de contrôle et dans lequel l'autorisation d'échange thermique entre le matériau et le fluide frigorigène est mise en oeuvre en fermant le dispositif de contrôle. On prévoit ainsi la possibilité de passer au travers ou de contourner le dispositif de stockage en fonction de la comparaison de température évoquée ci-dessus.

Selon une deuxième caractéristique de l'invention, la température seuil est égale à une température du fluide frigorigène à laquelle est soustraite une marge de fonctionnement. On garantit ainsi que l'échange thermique est efficace car la différence de température est augmentée de la marge de fonctionnement. On se prémunit également des effets de cyclage du procédé par ouverture et fermeture du dispositif de contrôle de manière trop récurrente.

Selon une autre caractéristique de l'invention, la température du fluide frigorigène est mesurée par un premier capteur implanté en sortie de l'échangeur intérieur.

Selon encore une caractéristique de l'invention, la température du fluide frigorigène est mesurée par un capteur ou est estimée à partir d'une pression dudit fluide frigorigène mesurée entre une sortie d'un compresseur équipant ledit circuit et une entrée de l'organe de détente. De manière préférentielle, la pression est mesurée par un capteur en contact avec le fluide frigorigène et implanté directement en sortie du compresseur.

Selon encore une autre caractéristique de l'invention, le circuit de réfrigérant fonctionne en mode chauffage. Le même circuit fonctionne également en mode refroidissement.

Avantageusement, la température du matériau est mesurée par un second capteur installé dans le dispositif de stockage.

De manière préférentielle, le second capteur est installé de sorte à être en contact direct avec le matériau.

Le circuit de réfrigérant comprend un compresseur et l'échange thermique entre le matériau et le fluide frigorigène est autorisé quand une pression de fluide frigorigène déterminée entre le compresseur et l'organe de détente est inférieure à une pression seuil.

Avantageusement encore, la pression seuil est dépendante d'un débit d'un flux d'air d'habitacle d'un véhicule qui échange avec le fluide frigorigène au travers de l'échangeur intérieur.

Enfin, le circuit de réfrigérant comprend un compresseur et l'échange thermique entre le matériau et le fluide frigorigène est autorisé quand un taux de compression du compresseur est inférieur à un taux de compression seuil.

L'invention couvre également un circuit de réfrigérant selon la revendication 11.

Selon une première caractéristique de l'invention, le dispositif de stockage comprend un matériau qui échange thermiquement avec le fluide frigorigène.

Un second capteur de température est en contact avec le matériau et un premier capteur de température du fluide frigorigène est installé entre l'échangeur intérieur et le dispositif de stockage.

Selon une deuxième caractéristique de l'invention, le circuit comprend un capteur de pression du fluide frigorigène installé entre le compresseur et l'organe de détente quand le circuit fonctionne en mode chauffage.

Un tout premier avantage selon l'invention réside dans la possibilité d'augmenter le coefficient de performance du circuit en restituant la puissance chaude stockée en cas de besoin.

Un autre avantage de l'invention réside dans la possibilité de stocker l'énergie nécessaire dans le but de dégivrer l'échangeur extérieur quand ce dernier est utilisé en tant qu'évaporateur, c'est-à-dire quand le circuit fonctionne en mode chauffage.

Un autre avantage réside dans la possibilité de stocker l'énergie nécessaire à ce dégivrage quand le circuit présente des conditions de fonctionnement favorable, c'est-à-dire dans des conditions où l'accumulation d'énergie dans le dispositif de stockage n'affecte pas les performances du circuit de réfrigérant.

D'autres caractéristiques, détails et avantages de l'invention ressortiront plus clairement à la lecture de la description donnée ci-après à titre indicatif en relation avec des dessins dans lesquels :
▪ la figure 1 est une vue schématique d'un circuit de réfrigérant incorporant un dispositif de stockage,
▪ la figure 2 est une vue d'une variante de la figure 1, sur laquelle est ajouté un module de contrôle qui met en oeuvre le procédé selon l'invention,
▪ la figure 3 est un logigramme illustrant le procédé,
▪ la figure 4 illustre un logigramme d'un perfectionnement du procédé selon l'invention.

Il faut noter que les figures exposent l'invention de manière détaillée, lesdites figures peuvent bien entendu servir à mieux définir l'invention le cas échéant.

La figure 1 illustre un circuit de climatisation ou circuit de réfrigérant 1 parcouru par un fluide réfrigérant ou frigorigène FR, de type sous-critique ou supercritique, et comprenant un compresseur 2 à commande mécanique ou électrique, à cylindrée fixe ou variable. Le compresseur 2 est relié à un échangeur intérieur 3 par une conduite ou tube qui met en communication un premier orifice 18 du compresseur 2 avec un premier orifice 5 de l'échangeur intérieur. Cet échangeur intérieur 3 est monté dans une installation de ventilation, chauffage et climatisation 4 classiquement installée dans un habitacle d'un véhicule pour délivrer dans ce dernier un flux d'air chaud ou un flux d'air froid, en fonction de la demande de l'utilisateur du véhicule. L'échangeur intérieur 3 est donc traversé par un flux d'air d'habitacle 6 qui circule dans l'installation de ventilation.

Un second orifice 7 de l'échangeur intérieur 3 est relié à un premier orifice 8 d'un dispositif de stockage 9, ce dernier comprenant également un second orifice 10 relié à un premier orifice 12 d'un organe de détente 11. Un second orifice 13 de l'organe de détente 11 est connecté à un premier orifice 14 d'un échangeur extérieur 15 via une conduite. Un flux d'air extérieur 16 au véhicule traverse le corps de l'échangeur extérieur 15 de manière à échanger des calories avec le fluide frigorigène circulant dans l'échangeur extérieur 15. Un second orifice 17 de l'échangeur extérieur 15 communique avec un second orifice 19 de fluide frigorigène FR constitutive du compresseur 2.

Le dispositif de stockage 9 a pour fonction de capter et de stocker des calories par échange entre le fluide frigorigène FR qui le traverse et un matériau 20, ce dernier étant par exemple un matériau à changement de phase. Ce dispositif de stockage agit comme une réserve de calories qui capte une puissance calorifique dans certaines conditions de fonctionnement du circuit de réfrigérant, par exemple quand le coefficient de performance du circuit est élevé, et qui la restitue dans d'autres conditions, par exemple quand le coefficient de performance du circuit se dégrade.

Le circuit de réfrigérant 1 fonctionne selon au moins deux modes : un mode chauffage de l'habitacle et un mode refroidissement de l'habitacle.

Dans le mode refroidissement, le fluide frigorigène FR est mis en mouvement dans le circuit 1 selon un sens de circulation représenté sur la figure 1 par les flèches en pointillé. Cette circulation est opérée par le compresseur 2 qui envoi le fluide frigorigène vers l'échangeur extérieur 15. Ce dernier se comporte alors comme un refroidisseur de gaz ou condenseur, le fluide frigorigène FR étant ainsi refroidit par le flux d'air extérieur 16. L'organe de détente 11 reçoit alors le fluide frigorigène est applique à ce dernier un abaissement de sa pression. Le fluide frigorigène FR continu ensuite son déplacement vers l'échangeur intérieur 3.

Dans le mode refroidissement, le fluide frigorigène contourne le dispositif de stockage 9 en passant par une conduite 21 branchée d'un côté entre le second orifice 10 du dispositif de stockage et le premier orifice 12 de l'organe de détente 11 et de l'autre entre le second orifice 7 de l'échangeur intérieur 3 et le premier orifice 8 du dispositif de stockage 9. La circulation de fluide frigorigène au travers de cette conduite 21 est placée sous la dépendance d'un dispositif de contrôle 22, qui prend la forme d'une vanne d'arrêt contrôlée de manière électrique.

La circulation du fluide frigorigène FR se poursuit vers l'échangeur intérieur 3 où le flux d'air habitacle 6 se trouve refroidit par échange avec le fluide frigorigène au sein de l'échangeur intérieur. Ce dernier se comporte alors comme un évaporateur.

Un fois évaporé, le fluide frigorigène FR circule vers le compresseur 2 avant d'être à nouveau comprimé pour effectuer le cycle thermodynamique évoqué ci-dessus.

Le mode chauffage de l'habitacle fonctionne comme suit. Dans l'exemple de réalisation de la figure 1, le sens de circulation du fluide frigorigène FR est inversé, ce sens étant symbolisé par des flèches en trait fort. Cette inversion de sens de circulation du fluide frigorigène est opérée directement par le compresseur 2 comme c'est le cas de l'exemple de réalisation de la figure 1 ou par le biais d'une vanne quatre voies comme illustré dans l'exemple de réalisation de la figure 2.

Le compresseur 2 comprime, échauffe et met en circulation le fluide frigorigène FR vers l'échangeur intérieur 3. Dans ce mode chauffage, l'échangeur intérieur 3 se comporte comme un condenseur ou refroidisseur de gaz et le fluide frigorigène à l'état gazeux et chaud échange avec le flux d'air habitacle 6, produisant ainsi un échauffement de l'habitacle du véhicule. Le fluide frigorigène FR poursuit sa circulation soit au travers du dispositif de stockage 9, soit au travers de la conduite 21 quand le dispositif de contrôle 22 est ouvert. Quand le dispositif de contrôle 22 est ouvert, le fluide frigorigène contourne naturellement le dispositif de stockage 9 car la perte de charge dans la conduite 21 est plus faible que la perte de charge dans le dispositif de stockage quand le fluide frigorigène le traverse. L'organe de détente 11 applique alors un abaissement de la pression du fluide frigorigène avant que ce dernier ne pénètre à l'intérieur de l'échangeur extérieur 15. Cet échangeur extérieur 15 se comporte alors comme un évaporateur car le flux d'air extérieur 16 est refroidi par échange avec le fluide frigorigène qui circule dans l'échangeur extérieur 15. Le fluide frigorigène termine son cheminement en retournant vers le second orifice 19 du compresseur 2 pour effectuer à nouveau un cycle thermodynamique. Dans cette situation, le circuit de réfrigérant 1 fonctionne en mode chauffage, autrement appelé pompe à chaleur.

Selon l'invention, le dispositif de stockage est tout particulièrement utilisé pendant le mode chauffage pour compléter l'échange thermique effectué dans l'échangeur intérieur 3. Dans cette situation, le fluide frigorigène qui traverse l'échangeur intérieur 3 est refroidi par le flux d'air intérieur, ce dernier se trouvant chauffé. Le dispositif de stockage est alors utilisé pour améliorer le coefficient de performance du circuit. Ce dispositif de stockage joue aussi un rôle de levier pendant la phase de dégivrage de l'échangeur extérieur.

La figure 2 montre une variante du circuit de réfrigérant selon la figure 1.

L'inversion du sens de circulation du fluide frigorigène à l'intérieur du circuit est opérée au moyen d'une vanne quatre voies 23 qui gère la circulation du fluide frigorigène du compresseur soit vers l'échangeur extérieur 15 en mode refroidissement ou vers l'échangeur intérieur 3 en mode chauffage. Le compresseur envoie ainsi le fluide frigorigène comprimé par son premier orifice 18 et reçoit le fluide à basse pression par son second orifice 19 quelque soit le mode de fonctionnement du circuit, c'est-à-dire en mode chauffage ou en mode refroidissement.

Cette figure 2 illustre une position de la vanne quatre voies 23 selon le mode de chauffage.

Un module de contrôle 24 reçoit des informations relatives au circuit et gère la commande de certains composants de ce même circuit. Le module de contrôle 24 reçoit un signal électrique en provenance d'un capteur 25 placé dans le circuit entre le second orifice 17 de l'échangeur extérieur 15 et le second orifice 19 du compresseur 2. Ce capteur 25 mesure la pression du fluide frigorigène FR dans le circuit côté basse pression, ce côté s'étendant du second orifice 13 de l'organe de détente 11 au second orifice 19 du compresseur 2. Dans l'exemple de la figure 2, le capteur basse pression 25 est installé immédiatement en amont (selon le sens de circulation du fluide frigorigène) du compresseur, c'est-à-dire entre une première sortie 27 de la vanne quatre voies et le second orifice 19 du compresseur 2.

Le module de commande reçoit également une information électrique qui est l'image de la pression dans le circuit 1 côté haute pression, c'est-à-dire entre le premier orifice 18 du compresseur 2 et le premier orifice 12 de l'organe de détente 11. Cette information est délivrée par un capteur haute pression 28 en contact avec le fluide frigorigène FR. Dans le cas d'espèce de la figure 2, le capteur haute pression 28 est implanté directement en aval du compresseur 2, c'est-à-dire entre le premier orifice 18 du compresseur et une première entrée 29 de la vanne quatre voies 23. Ce capteur mesure ainsi la pression de décharge du compresseur.

Le module de contrôle 24 reçoit encore deux informations électriques. Une première information est relative à la température du fluide frigorigène à la sortie de l'échangeur intérieur 3. Un premier capteur de température 30 est donc installé sur ou dans le circuit 1, en contact avec le fluide frigorigène, entre le second orifice 7 de l'échangeur intérieur 3 et le premier orifice 8 du dispositif de stockage 9.

Une seconde information est relative à la température du matériau 20 présent dans le dispositif de stockage 9. Un second capteur de température 31 est donc en contact direct ou indirect avec le matériau stockeur 20, à l'intérieur d'une enceinte qui délimite le dispositif de stockage. Le second capteur de température 31 est implanté dans le matériau 20 et préférentiellement à proximité du second orifice 10 du dispositif de stockage 9.

Le module de contrôle 24 agît sur et contrôle le compresseur 2, ce contrôle étant symbolisé par une flèche référencée 32. Ce contrôle intervient par commande électrique par exemple d'une vanne de contrôle implantée dans le compresseur 2 pour le cas où le compresseur est du type à contrôle externe.

Le module de contrôle 24 contrôle la vanne quatre voies 23 de sorte à commander le passage du mode chauffage en mode refroidissement et vice-et-versa. Ce contrôle est symbolisé par une flèche en pointillé référencée 34.

Le module de contrôle 24 agit également sur le dispositif de contrôle 22 via un lien électrique symbolisé sous la référence 33. Le module de contrôle 24 commande donc l'ouverture ou la fermeture de ce dispositif de contrôle 22 de sorte à respectivement autoriser ou interdire le passage du fluide frigorigène dans la conduite 21. Quand le dispositif de contrôle 22 est ouvert, le fluide frigorigène contourne naturellement le dispositif de stockage 9 car la perte de charge dans la conduite 21 est plus faible que la perte de charge dans le dispositif de stockage quand le fluide frigorigène le traverse.

Le procédé de contrôle d'un dispositif de stockage est mis en oeuvre par le module de contrôle 24. En effet, ce dernier calcule une température seuil directement liée à la température du fluide frigorigène FR telle que mesurée par le premier capteur de température 30. La température seuil correspond à cette température mesurée à laquelle est soustraite une marge de fonctionnement, par exemple égale à 8°C.

Le module de contrôle 24 compare alors la température seuil avec la température du matériau 20 telle que mesurée par le second capteur de température 31. Si le résultat de cette comparaison montre que la température du matériau est inférieure à la température du fluide frigorigène, le module de contrôle 24 opère une fermeture du dispositif de contrôle 22 ce qui provoque une circulation du fluide frigorigène dans le dispositif de stockage 9 et un échange entre le matériau et ce fluide.

Dans une telle situation, la température du fluide frigorigène est donc abaissée par le dispositif de stockage, la température du fluide frigorigène au niveau du premier orifice 8 du dispositif de stockage étant inférieure à sa température au niveau du second orifice 10 du même dispositif. La conséquence de cette situation est une amélioration du coefficient de performance du circuit.

De manière alternative, le premier capteur de température 30 peut être omis. En effet, la température du fluide frigorigène en sortie de l'échangeur intérieur 3 peut être dérivée à partir de l'information de pression, dite haute pression, délivrée par le capteur haute pression 28.

Le procédé selon l'invention peut être amélioré par l'ajout ou l'utilisation d'une deuxième condition pour commander le dispositif de contrôle 22. En effet, après avoir comparé la température du fluide frigorigène FR avec la température du matériau 20, le procédé vérifie une condition relative à la pression du fluide frigorigène en sortie du compresseur 2.

La pression du fluide frigorigène côté haute pression, c'est-à-dire entre le compresseur 2 et l'organe de détente 11 et plus particulièrement directement en sortie du compresseur 2, est mesurée par le capteur haute pression 28. Cette valeur de haute pression est ensuite comparée par le module de contrôle 24 à une pression seuil. Si la pression mesurée par le capteur haute pression 28 est inférieure à la pression seuil, le module de contrôle ordonne la fermeture du dispositif de contrôle 22 de sorte à forcer la circulation du fluide frigorigène au travers du dispositif de stockage 9 et ainsi opérer une échange thermique entre ce fluide et le matériau 20 enfermé dans le dispositif de stockage 9.

La pression seuil est déterminée en fonction d'un débit du flux d'air habitacle traversant l'échangeur intérieur 3, cette pression seuil étant plus précisément déterminée par la formule suivante : $Pression seuil = \frac{Qair * \left(2*k1*Psu+k2\right)}{\left(y-1\right) * a} * {Psu}^{2}$ où Qair représente le débit du flux d'air habitacle qui circule dans l'installation de ventilation et déterminé à partir d'une commande d'un ventilateur inclut dans cette installation ; Psu représente la basse pression mesurée par le capteur basse pression 25 ; k1, k2 et a représentent des constantes relatives au circuit de réfrigérant 1 et y représente un ratio entre une puissance de stockage du dispositif de stockage 9 et une consommation supplémentaire du compresseur 2 pour le stockage d'énergie dans le dispositif de stockage 9.

De manière alternative, la deuxième condition est déterminée en fonction d'un taux de compression du compresseur qui est égal à la haute pression, mesurée par le capteur haute pression 28, divisée par la basse pression mesurée par le capteur basse pression 25. Si le module de contrôle 24 détermine que le taux de compression ainsi mesuré est inférieur à un taux de compression seuil, le module de contrôle opère la fermeture du dispositif de contrôle 22 de sorte à forcer la circulation du fluide frigorigène au travers du dispositif de stockage 9 et ainsi opérer une échange thermique entre ce fluide et le matériau 20.

Le taux de compression seuil est déterminé par la relation suivante : $Taux de compression seuil = \frac{Qair * \left(2*k1*Psu+k2*Psu\right)}{\left(y-1\right) * a} * {Psu}^{2}$ dans laquelle les constituants de la formule sont identiques à la formule déterminant la pression seuil évoquée ci-dessus.

La figure 3 montre un logigramme symbolisant le procédé de contrôle selon l'invention.

L'étape 50 correspond à la mise en fonctionnement du circuit de réfrigérant 1 selon le mode chauffage.

A l'étape 51, le module de contrôle 24 collecte les informations de température du fluide frigorigène FR et du matériau 20 à l'intérieur du dispositif de stockage 9 ainsi que les informations de haute pression et basse pression mesurées respectivement par le capteur haute pression 28 et par le capteur basse pression 25.

L'étape 52 correspond à la comparaison effectuée par le module de contrôle 24 au cours de laquelle la température du matériau 20 est comparée à une température seuil. Si cette température du matériau est inférieure à la température seuil, le module de contrôle 24 ordonne à l'étape 53 la fermeture du dispositif de contrôle 22. A l'inverse, si la température du matériau est supérieure à la température seuil, le module de contrôle 24 ordonne à l'étape 54 l'ouverture du dispositif de contrôle 22 de sorte à laisser passer le fluide frigorigène dans la conduite 21 et ainsi empêcher l'échange entre ce fluide et le matériau 20.

La figure 4 illustre le procédé dans sa version améliorée, c'est-à-dire en tenant compte de la deuxième condition relative à la pression. Les étapes 50 à 52 et 54 sont identiques au logigramme précédent.

Après l'étape 53 et si la température du matériau 20 est inférieure à la température seuil, le module de contrôle compare, à une étape 55, la pression en sortie de compresseur telle que mesurée par le capteur haute pression 28 avec la pression seuil telle que définie auparavant. Si cette comparaison montre que la haute pression mesurée par le capteur haute pression 28 est inférieure à la pression seuil, le module de contrôle 24 ordonne à une étape 56 la fermeture du dispositif de contrôle 22. A l'inverse, si la haute pression mesurée par le capteur haute pression 28 est supérieure à la pression seuil, le procédé renvoi à l'étape 54 où le module de contrôle 24 organise l'ouverture du dispositif de contrôle 22 de sorte à laisser passer le fluide frigorigène dans la conduite 21 et ainsi empêcher l'échange entre ce fluide et le matériau 20.

Un tel logigramme fonctionne de manière similaire en utilisant la condition relative au taux de compression.

## Revendications

1. Procédé de contrôle d'un dispositif de stockage (9) monté dans un circuit de réfrigérant (1) parcouru par un fluide frigorigène (FR), ledit dispositif de stockage (9) étant installé entre un échangeur intérieur (3) et un organe de détente (11), ledit dispositif de stockage (9) comprenant un compresseur (2) et un matériau (20) qui échange avec ledit fluide frigorigène (FR), ledit circuit comprenant un compresseur (2) et une conduite (21) contournant le dispositif de stockage (9), **caractérisé en ce que** ledit procédé autorise un échange thermique entre le matériau (20) et le fluide frigorigène (FR) quand la température du matériau (20) est inférieure à une température seuil relative au fluide frigorigène (FR) déterminée en sortie de l'échangeur intérieur (3) et l'échange thermique entre le matériau (20) et le fluide frigorigène (FR) est autorisé quand une pression de fluide frigorigène déterminée entre le compresseur (2) et l'organe de détente (11) est inférieure à une pression seuil.

2. Procédé de contrôle selon la revendication 1, dans lequel on interdit l'échange thermique entre le matériau (20) et le fluide figorigène (FR) quand la température du matériau (20) est supérieure à la température du fluide frigorigène (FR) déterminée en sortie de l'échangeur intérieur (3).

3. Procédé de contrôle selon les revendications 1 ou 2, dans lequel la circulation de fluide frigorigène (FR) dans la conduite (21) est placée sous la dépendance d'un dispositif de contrôle (22) et dans lequel l'autorisation d'échange thermique entre le matériau (20) et le fluide frigorigène (FR) est mise en oeuvre en fermant le dispositif de contrôle (22).

4. Procédé de contrôle selon l'une des revendications 1 à 3, dans lequel la température seuil est égale à une température du fluide frigorigène (FR) à laquelle est soustraite une marge de fonctionnement.

5. Procédé de contrôle selon la revendication 4, dans lequel la température du fluide frigorigène (FR) est mesurée par un premier capteur (30) implanté en sortie de l'échangeur intérieur (3).

6. Procédé de contrôle selon la revendication 4, dans lequel la température du fluide frigorigène (FR) est estimée à partir d'une pression dudit fluide frigorigène mesurée entre une sortie d'un compresseur (2) équipant ledit circuit et une entrée de l'organe de détente (11).

7. Procédé de contrôle selon l'une quelconque des revendications 1 à 6, dans lequel le circuit de réfrigérant (1) fonctionne en mode chauffage.

8. Procédé de contrôle selon l'une quelconque des revendications 1 à 7, dans lequel la température du matériau (20) est mesurée par un second capteur (31) installé dans le dispositif de stockage (9).

9. Procédé de contrôle selon la revendication 8, dans lequel la pression seuil est dépendante d'un débit d'un flux d'air d'habitacle (6) d'un véhicule qui échange avec le fluide frigorigène (FR) au travers de l'échangeur intérieur (3).

10. Procédé de contrôle selon l'une quelconque des revendications 1 à 8, dans lequel le circuit de réfrigérant (1) comprend un compresseur (2) et l'échange thermique entre le matériau (20) et le fluide frigorigène (FR) est autorisé quand un taux de compression du compresseur (2) est inférieur à un taux de compression seuil.

11. Circuit de réfrigérant (1) pour la mise en oeuvre du procédé selon les revendication 1-10 comprenant un compresseur (2), un échangeur extérieur (15), un organe de détente (11) et un échangeur intérieur (3) parcouru dans cet ordre par un fluide frigorigène (FR) quand le circuit fonctionne en mode refroidissement et en sens inverse quand ledit circuit fonctionne en mode chauffage, n dispositif de stockage (9) qui est intégré audit circuit entre un second orifice (7) de l'échangeur intérieur (3) et un premier orifice (12) de l'organe de détente (11) quand le circuit fonctionne en mode chauffage et en ce qu'une conduite (21) contourne le dispositif de stockage (9), une circulation de fluide frigorigène (FR) dans ladite conduite (21) étant placé sous la dépendance d'un dispositif de contrôle (22), **caractérisé en ce que** ledit circuit comprend un capteur de pression (28) du fluide frigorigène (FR) installe entre le compresseur (2) et l'organe de détente (11) quand le circuit fonctionne en mode chauffage.

12. Circuit selon la revendication 11, dans lequel le dispositif de stockage (9) comprend un matériau (20) qui échange thermiquement avec le fluide frigorigène (FR).

13. Circuit selon la revendication 12, dans lequel un second capteur de température (31) est en contact avec le matériau (20).

14. Circuit selon l'une quelconque des revendications 11 à 13, comprenant un premier capteur de température (30) du fluide frigorigène (FR) installé entre l'échangeur intérieur (3) et le dispositif de stockage (9).

## Patentansprüche

1. Verfahren zur Kontrolle einer in einen von einer Kühlflüssigkeit (FR) durchflossenen Kühlmittelkreislauf (1) montierten Speichervorrichtung (9), wobei die Speichervorrichtung (9) zwischen einem inneren Tauscher (3) und einem Expansionsorgan (11) eingebaut ist, wobei die Speichervorrichtung (9) ein Material (20) enthält, das mit der Kühlflüssigkeit (FR) austauscht, wobei der Kreislauf einen Kompressor (2) und eine Leitung (21) enthält, die die Speichervorrichtung (9) umrundet, **dadurch gekennzeichnet, dass** das Verfahren einen Wärmeaustausch zwischen dem Material (20) und der Kühlflüssigkeit (FR) erlaubt, wenn die Temperatur des Materials (20) niedriger als eine bestimmte Schwellentemperatur bezüglich der Kühlflüssigkeit (FR) am Ausgang des inneren Tauschers (3) ist, und der Wärmeaustausch zwischen dem Material (20) und der Kühlflüssigkeit (FR) erlaubt ist, wenn ein bestimmter Kühlflüssigkeitsdruck zwischen dem Kompressor (2) und dem Expansionsorgan (11) niedriger als ein Schwellendruck ist.

2. Kontrollverfahren nach Anspruch 1, wobei der Wärmeaustausch zwischen dem Material (20) und der Kühlflüssigkeit (FR) verhindert wird, wenn die Temperatur des Materials (20) höher ist als die bestimmte Temperatur der Kühlflüssigkeit (FR) am Ausgang des inneren Tauschers (3).

3. Kontrollverfahren nach den Ansprüchen 1 oder 2, wobei der Kühlflüssigkeitskreislauf (FR) in der Leitung (21) von einer Kontrollvorrichtung (22) abhängig ist, und wobei die Erlaubnis des Wärmeaustauschs zwischen dem Material (20) und der Kühlflüssigkeit (FR) angewendet wird, indem die Kontrollvorrichtung (22) geschlossen wird.

4. Kontrollverfahren nach einem der Ansprüche 1 bis 3, wobei die Schwellentemperatur gleich einer Temperatur der Kühlflüssigkeit (FR) ist, von der ein Betriebsbereich abgezogen wird.

5. Kontrollverfahren nach Anspruch 4, wobei die Temperatur der Kühlflüssigkeit (FR) von einem ersten Sensor (30) gemessen wird, der am Ausgang des inneren Tauschers (3) angeordnet ist.

6. Kontrollverfahren nach Anspruch 4, wobei die Temperatur der Kühlflüssigkeit (FR) ausgehend von einem Druck der Kühlflüssigkeit geschätzt wird, der zwischen einem Ausgang eines Kompressors (2), der zur Ausstattung des Kreislaufs gehört, und einem Eingang des Expansionsorgans (11) gemessen wird.

7. Kontrollverfahren nach einem der Ansprüche 1 bis 6, wobei der Kühlmittelkreislauf (1) im Heizmodus arbeitet.

8. Kontrollverfahren nach einem der Ansprüche 1 bis 7, wobei die Temperatur des Materials (20) von einem zweiten Sensor (31) gemessen wird, der in die Speichervorrichtung (9) eingebaut ist.

9. Kontrollverfahren nach Anspruch 8, wobei der Schwellendruck von einem Durchsatz eines Innenraum-Luftstroms (6) eines Fahrzeugs abhängt, der mit der Kühlflüssigkeit (FR) über den inneren Tauscher (3) austauscht.

10. Kontrollverfahren nach einem der Ansprüche 1 bis 8, wobei der Kühlmittelkreislauf (1) einen Kompressor (2) enthält, und der Wärmeaustausch zwischen dem Material (20) und der Kühlflüssigkeit (FR) erlaubt ist, wenn ein Verdichtungssatz des Kompressors (2) niedriger als ein Schwellenverdichtungssatz ist.

11. Kühlmittelkreislauf zur Durchführung des Verfahrens nach den Ansprüchen 1-10, der einen Kompressor (2), einen äußeren Tauscher (15), ein Expansionsorgan (11) und einen inneren Tauscher (3), der in dieser Reihenfolge, wenn der Kreislauf im Kühlmodus arbeitet, und in umgekehrter Richtung, wenn der Kreislauf im Heizmodus arbeitet, von einer Kühlflüssigkeit (FR) durchflossen wird, eine Speichervorrichtung (9), die in den Kreislauf zwischen eine zweite Öffnung (7) des inneren Tauschers (3) und eine erste Öffnung (12) des Expansionsorgans (11) eingefügt ist, wenn der Kreislauf im Heizmodus arbeitet, und dass eine Leitung (21) die Speichervorrichtung (9) umrundet, wobei ein Kühlflüssigkeitskreislauf (FR) in der Leitung (21) von einer Kontrollvorrichtung (22) abhängt, **dadurch gekennzeichnet, dass** der Kreislauf einen Drucksensor (28) der Kühlflüssigkeit (FR) enthält, der zwischen dem Kompressor (2) und dem Expansionsorgan (11) angeordnet ist, wenn der Kreislauf im Heizmodus arbeitet.

12. Kreislauf nach Anspruch 11, wobei die Speichervorrichtung (9) ein Material (20) enthält, das mit der Kühlflüssigkeit (FR) Wärme austauscht.

13. Kreislauf nach Anspruch 12, wobei ein zweiter Temperatursensor (31) mit dem Material (20) in Kontakt ist.

14. Kreislauf nach einem der Ansprüche 11 bis 13, der einen ersten Temperatursensor (30) der Kühlflüssigkeit (FR) enthält, der zwischen dem inneren Tauscher (3) und der Speichervorrichtung (9) eingebaut ist.

## Claims

1. Method for controlling a storage device (9) mounted in a coolant circuit (1) through which there passes a refrigerant (FR), the said storage device (9) being installed between an internal exchanger (3) and an expansion member (11), the said storage device (9) comprising a material (20) which exchanges with the said refrigerant (FR), the said circuit comprising a compressor (2) and a pipe (21) bypassing the storage device (9), **characterized in that** the said method permits an exchange of heat between the material (20) and the refrigerant (FR) when the temperature of the material (20) is below a threshold temperature relative to the refrigerant (FR) and determined at the outlet of the internal exchanger (3), and the exchange of heat between the material (20) and the refrigerant (FR) is permitted when a refrigerant pressure determined between the compressor (2) and the expansion member (11) is below a threshold pressure.

2. Control method according to Claim 1, in which the exchange of heat between the material (20) and the refrigerant (FR) is forbidden when the temperature of the material (20) is above the temperature of the refrigerant (FR) as determined at the outlet of the internal exchanger (3).

3. Control method according to Claims 1 or 2, in which the circulation of refrigerant (FR) in the pipe (21) is placed under the dependency of a control device (22) and in which permission to exchange heat between the material (20) and the refrigerant (FR) is granted by the closing of the control device (22).

4. Control method according to one of Claims 1 to 3, in which the threshold temperature is equal to a temperature of the refrigerant (FR) from which an operating margin is subtracted.

5. Control method according to Claim 4, in which the temperature of the refrigerant (FR) is measured by a first sensor (30) installed at the outlet of the internal exchanger (3).

6. Control method according to Claim 4, in which the temperature of the refrigerant (FR) is estimated from a pressure of the said refrigerant measured between an outlet of a compressor (2) with which the said circuit is equipped, and an inlet of the expansion member (11).

7. Control method according to any one of Claims 1 to 6, in which the coolant circuit (1) operates in heating mode.

8. Control method according to any one of Claims 1 to 7, in which the temperature of the material (20) is measured by a second sensor (31) installed in the storage device (9).

9. Control method according to Claim 8, in which the threshold pressure is dependent on a flow rate of a vehicle-interior air flow (6) which exchanges with the refrigerant (FR) across the internal exchanger (3).

10. Control method according to any one of Claims 1 to 8, in which the coolant circuit (1) comprises a compressor (2) and the exchange of heat between the material (20) and the refrigerant (FR) is permitted when a compression ratio of the compressor (2) is below a threshold compression ratio.

11. Coolant circuit (1) for implementing the method according to Claims 1 to 10, comprising a compressor (2), an external exchanger (15), an expansion member (11) and an internal exchanger (3) through which a refrigerant (FR) passes, in that order, when the circuit is operating in cooling mode and in the reverse order when the said circuit is operating in heating mode, a storage device (9) which is incorporated into the said circuit between a second orifice (7) of the internal exchanger (3) and a first orifice (12) of the expansion member (11) when the circuit is operating in heating mode, and in that a pipe (21) bypasses the storage device (9), a circulation of refrigerant (FR) in the said pipe (21) being placed under the dependency of a control device (22), **characterized in that** the said circuit comprises a pressure sensor (28) for the pressure of the refrigerant (FR), which sensor is installed between the compressor (2) and the expansion member (11) when the circuit is operating in heating mode.

12. Circuit according to Claim 11, in which the storage device (9) comprises a material (20) which exchanges heat with the refrigerant (FR).

13. Circuit according to Claim 12, in which a second temperature sensor (31) is in contact with the material (20).

14. Circuit according to any one of Claims 11 to 13, comprising a first temperature sensor (30) for the temperature of the refrigerant (FR), which sensor is installed between the internal exchanger (3) and the storage device (9).
